# EUROPÄISCHE PATENTSCHRIFT

(11) **EP 0 033 776 B1**
(45) Veröffentlichungstag und Bekanntmachung des Hinweises auf die Patenterteilung: **08.02.1984**
(21) Anmeldenummer: 80107678.7
(22) Anmeldetag: 06.12.1980
(51) Int. Cl.: B41M 5/02, B41F 17/00, A63C 5/12

(54) **Verfahren und Vorrichtung zum Färben oder Bedrucken von bahnförmigen Gegenständen, insbesondere Skibelägen, sowie derartige Gegenstände**
Process and apparatus for colouring or printing web-like items, particularly ski-coverings, and such articles
Procédé et dispositif de mise en couleur ou d'impression d'objets en forme de bande, en particulier de garnitures de ski, et objets d'une telle nature

(30) Priorität: 07.02.1980 DE 3004518
(43) Veröffentlichungstag der Anmeldung: 19.08.1981
(73) Patentinhaber: CP Components GmbH Kunststoff-Bauteile, D-8225 Traunreut (DE)
(72) Erfinder: Custor, Horst, D-8225 Traunreut (DE)
(74) Vertreter: Popp, Eugen, Dr.

## Beschreibung

Die Erfindung betrifft ein Verfahren zum Färben oder Bedrucken von bahnförmigen Gegenständen, insbesondere Skibelägen, aus Thermoplasten, bei dem von einem kontinuierlich bewegten Druckträger, auf dem ein Druckbild aus zuerst sublimier- und dann eindiffundierbaren Farbstoffen aufgetragen ist, die Farbe unter Einwirkung von Wärme und Druck nur entlang im wesentlichen eines schmalen Flächenstreifens quer zur gemeinsamen Förderrichtung des Belages und des Druckträgers auf den in gleicher Weise kontinuierlich bewegten Belag übertragen wird, sowie eine Vorrichtung zur Durchführung dieses Verfahrens und einen derartig bedruckten bahnförmigen Gegenstand.

Bekanntlich werden seit längerem sogenannte mehrschichtige Skier durch Verkleben mehrerer Schichten hergestellt (vgl. z. B. DE-A-2 804 943), die ihrerseits einen Unter - einen Mittel - und einen Oberbau bilden.
- Der Mittelbau besteht im allgemeinen aus einem Holz- oder Hartschaum-Kern, der seitlich mit duroplastischem Kunstharz-Schichtstoff kaschiert ist ;
- der Oberbau besteht meistens aus einem mit dem Kern verklebtem Aluminiumblech und/oder Laminat aus glasfaserverstärktem Kunststoff (GFK), worauf als Deckbelag eine Kunststoff-Folie aufkaschiert ist, die in weiteren Arbeitsvorgängen dekorativ ausgestaltet wird ;
- der Unterbau besteht seinerseits aus einem Aluminiumblech oder einer Schicht aus glasfaserverstärktem Kunststoff (GFK), das bzw. die an einer Seite mit dem Kern verklebt ist und an der anderen Seite (ggf. über verschiedene weitere Schichten) schließlich mit dem eigentlichen LaufBelag verklebt ist, der im allgemeinen ein transparenter 1-2 Millimeter dicker Kunststoffbelag ist, und zwar vorzugsweise aus Polyäthylen, nämlich Hochdruck- oder Niederdruck-Polyäthylen, oder Polytetrafluoräthylen.

Normalerweise ist dabei die Innenseite des Lauf-Belags (oder auch des Deck-Belags) bedruckt, um insbesondere den Ski-Hersteller, Typenbezeichnungen usw. wiederzugeben ; dieser Druck ist dann durch den transparenten Belag hindurch sichtbar.

Bisher werden im wesentlichen nur Hoch- und Niederdruck-Polyäthylen-Skibeläge eingesetzt.

Das Dekorieren, insbesondere Bedrucken, derartiger Beläge und auch Weiterverarbeiten erfolgt bisher sehr aufwendig und trotzdem mit oft schlechter Druckqualität :
- Es wird stückweise, also nicht kontinuierlich bzw. endlos, vorgegangen, nämlich durch Siebdruck (von Mustern, Schriftzügen oder dergleichen, mit Epoxid-Druckfarben, wobei zusätzlich der Belag vor dem Bedrucken vorbehandelt werden muß, z. B. thermisch (Beflammen), elektrisch (Corona-Entladung) oder chemisch (Ätzen), da sonst die (Epoxid-)Druckfarbe nicht haften würde ;
- nach dem Bedrucken muß etwa 10-20 Stunden lang getrocknet werden, worauf dann der bedruckte und getrocknete Belag zum weiteren Dekorieren mit einer opaken (gefärbten) epoxidhaltigen Vergußmasse (einem Opakendecklack) einschließlich Härter abgegossen wird, um eine Hintergrundfarben-Schicht für den transparenten Belag zu schaffen ;
- diese Vergußmassen-Schicht wird dann mittels eines Klebers normalerweise mit einer Schicht aus glasfaserverstärktem Kunststoff (GFK) verklebt, allerdings erst nach einigen Stunden, nachdem aus der Vergußmasse vollständig das Lösungsmittel entwichen, also die Masse ausgehärtet ist.

Trotz dieses insbesondere sehr aufwendigen Herstellungsverfahrens ist es bisher nicht gelungen, eine gleichbleibende Druckqualität beim fertigen Ski zu sichern.

Als zahlreiche Fehler, die oft erst ziemlich spät, nämlich 3-10 Monate nach der Herstellung des Skis, auftreten, kommen insbesondere in'Frage :
- Unzureichende Haftungs-Vorbehandlung des Belags vor dem Bedrucken ;
- Angreifen des Druckbilds durch den Kleber, so daß sich Farbtöne ändern, die Konturen des Druckbilds verschwimmen oder Risse innerhalb des Druckbilds auftreten ;
- mangelnde Elastizität der Vergußmasse gegenüber dem Belag bzw. unzureichende Haftung der Opakenvergußmasse am z. B. Polyäthylen des Belags, so daß das Ablösen der Vergußmasse sich in hellen Flecken auf der Laufflächen-Seite äußert ;
- unzureichendes Abdunsten des Lösungsmittels aus der Opakenvergußmasse, so daß dieses durch Blasenbildung zusätzlich Haftungsschwierigkeiten zwischen der Vergußmasse und dem z. B. Polyäthylen des Belags und damit unschöne helle Flecken verursacht.

Ähnliche Schwierigkeiten wie für den Lauf-Belag treten auf, wenn ein entsprechender, zu dekorierender Belag als Deck-Belag verwendet wird.

Diese Schwierigkeiten stellen bis heute (trotz mindestens ca. 10 Jahren Erfahrung) immer noch ein ernstes Problem dar, da die Fehlerquellen im einzelnen nicht erforscht sind, so daß es häufig zu Reklamationen der Ski-Abnehmer bei den Ski-Herstellern kommt.

Schließlich ist trotz allem Aufwands selbst die bestenfalls erreichbare Druckqualität sehr beschränkt auf nur relativ grobstrukturierte Druckbilder, d. h. der Druck von Fotografien mit Halbtönen ist praktisch unmöglich.

Als relativ aufwendig und nur schwer beherrschbar hat sich auch das Transferdruckverfahren nach der DE-A-2 642 350 herausgestellt, bei dem zur Vermeidung der Migrationsförderung die zu bedruckende Oberfläche von Hochdruck- und Niederdruckpolyäthylen vorher mit einer farbstoffaffinen thermoplastischen KunststoffSchicht, z. B. Polyurethan- oder Polyester-Schicht, versehen wird, die ohne Schwierigkeiten bedruckbar ist.

Die US-A-4059471, der sich das Verfahren sowie die Vorrichtung der eingangs genannten Art entnehmen läßt, bestätigt die genannten Probleme beim kontinuierlichen Bedrucken von Thermoplasten. Vor allem werden die Verschmelzungsprobleme zwischen dem Druckträger und dem zu bedruckenden Belag als besonders nachteilig dargestellt. Zur Vermeidung dieses Problems wird vorgeschlagen, zwischen dem zu bedruckenden Belag und dem Druckträger eine als
- Filter und
- Farbübertragungsmittel

dienende Zwischenschicht (dye-carrier-Schicht) anzuordnen, wobei diese Zwischenschicht auf der Druckfarbenseite des Druckträgers aufkaschiert ist. Dies bedeutet jedoch, daß der zu bedruckende Belag sich im Farbübertragungsbereich nicht mehr im Schmelzezustand befinden darf, da anderenfalls die auf den Druckträger aufkaschierte Zwischenschicht, die vorzugsweise aus einem Olefin - z. B. Polyäthylen - bestehen soll, glatt wegschmelzen und ihrer beabsichtigten Funktionen (Filter und Transmission) beraubt würde. Die durch die Zwischenschicht hindurchdiffundierenden Farbstoffe würden darüberhinaus mit dem dye carrier verlaufen, so daß konstraststarke Druckbilder nicht erhalten werden könnten. Auch bestünde die Gefahr, daß die Zwischenschicht und der Druckträger mit dem zu bedruckenden Belag unlösbar verschmilzt.

Aus den genannten Gründen verwundert es auch nicht, daß in der US-A-4 059 471 im Zusammenhang mit der Farbübertragung stets nur von der sogenannten « softening-Temperatur des zu bedruckenden Belages und nicht von der « melting-Temperatur » die Rede ist. Auch der Begriff « still hot extruded sheet in Sp. 2 Z. 63, der US-A-4 059 471 bedeutet, daß der extrudierte Belag bei der Bedruckung bereits so stark wieder abgekühlt ist, daß er sich nicht mehr im Schmelzezustand (thermoplastisch) befindet, sondern nur « aufgeweicht bzw. thermoelastisch » ist. Dementsprechend weit muß auch der Farbübertragungsbereich bzw. Walzenspalt von dem Extruder für den zu bedruckenden Belag entfernt sein. Im übrigen wird der Fachmann durch die US-A-4 059 471 u. a. angewiesen, den zu bedruckenden Belag nur an der zu bedruckenden Oberfläche zu erweichen, was bei dessen Abkühlung infolge innerer Spannungen zu Verwerfungen führt.

Die DE-A-2731 121 lehrt nun, unter anderem Polyäthylen dadurch zu bedrucken, daß die zu bedruckende Seite eines Formkörpers unter Druck und Wärme in Anlage an einen Druckträger, z. B. Papierdruckträger, gebracht wird, auf den vorher ein Druckbild aus zuerst sublimier-und dann eindiffundierbaren Farbstoffen aufgetragen worden ist. Als vorteilhafte Temperatur wird 160-220 °C angegeben. Als ausreichende Anpresszeit des Druckträgers an die zu bedruckende Fläche werden 5-30 Sekunden vorgeschlagen. Bei diesen in der DE-A-2 731 121 angegebenen Bedingungen treten jedoch genau dieselben Migrationsprobleme auf, die man nach der DE-A-2 642 350 dadurch zu vermeiden sucht, daß man die zu bedruckende Seite vorher gesondert beschichtet.

Beim Nacharbeiten des aus der DE-A-2 731 121 bekannten Verfahren erhält man ein Druckbild, das so verschwommen ist, daß der bedruckte Gegenstand unbrauchbar ist. Die Migrationsprobleme treten offenbar durch eine zu lange Anpresszeit unter hoher Wärme auf, wobei jedoch andererseits ein relativ hoher Anpressdruck erforderlich ist, um eine ausreichende Penetration der Farbstoffe in den Formkörper zu erreichen.

Beim Nacharbeiten des aus der DE-A-2 731 121 beschriebenen Verfahrens stellt man auch noch fest, daß durch das Aufweichen oder bei Anwendung entsprechend hoher Temperaturen Aufschmelzen der zu bedruckenden Fläche im Formkörper so große thermische Spannungen (Spannungsspitzen) entstehen, daß ein Bedrucken von relativ dünnwandigen, z. B. bahnförmigen Gegenständen, insbesondere Ski-Belägen, nicht möglich ist. Im Bereich der Grenzlinie zwischen der aufgeweichten oder aufgeschmolzenen Druckseite und der sich noch im festen Zustand befindlichen Unterseite erfolgt ein extremer Spannungsabfall, der beim Abkühlen zum Verzug des bedruckten Belages führt. Bei der Abkühlung des bedruckten Belages zeichnen sich die aufgeweichte oder aufgeschmolzene Druckseite und die sich noch im festen Zustand befindliche Unterseite durch stark unterschiedliche Kristallitbildung aus. Die dadurch bedingten inneren Spannungen führen zwangsläufig zu starken Verwerfungen.

Neben den geschilderten Verwerfungsproblemen bei einem « formfreien » Bedrucken dünnwandiger Gegenstände tritt beim Bedrucken derartiger Gegenstände unter Verwendung dünner Papierdruckträger, wie sie bei der Textilbedruckung verwendet werden, noch das Problem auf, daß dieser Papierdruckträger bei Anpresszeiten von 5 und mehr Sekunden teilweise unlösbar mit dem aufgeschmolzenen Kunststoff verschmilzt bzw. an der zu bedruckenden Seite festklebt. Die bedruckte Oberfläche ist dann im wesentlichen unbrauchbar.

Aus der US-A-1 825 342 ist ein Verfahren zum Bedrucken von bahnförmigen Gegenständen mit « thermoplastischen Komponenten". vornehmlich halbsynthetischen Textilien bekannt. Die Bedruckung derartiger Gegenstände mittels Thermo-Umdruck stellt keine allzu großen Schwierigkeiten dar, wie auch in der erwähnten DE-A-2731 121 ausgeführt ist. Konkret schlägt die US-A-1 825 342 vor, zunächst die gewünschte Farbe in Wachs, vorzugsweise Bienenwachs, zu lösen, um dann das Wachs-Farb-Geschmisch auf einen Druckträger aus Papier, Stoff oder dergleichen aufzutragen. Die zu bedruckende halbsynthetische Gewebebahn soll vor der Bedruckung mit einem geeigneten Lösungsmittel behandelt bzw. benetzt werden, das die Farbstoffe im Farbübertragungsbereich (Walzenspalt, durch den die Gewebebahn sowie der Druckträger kontinuierlich hindurchgeführt werden) herauslöst. Die Bedruckung der Gewebebahn wird also vornehmlich durch das erwähnte Lösungsmittel bewirkt, mit dem die zu bedruckende Bahn behandelt ist, wobei die Farbübertragung bei nur geringfügig erhöhter Temperatur (50-60 °C) erfolgt. Die aus dem Wachs herausgelösten Farbstoffe werden demnach « kalt auf die Gewebebahn aufgetragen, vorzugsweise bei gleichzeitiger Prägung der Gewebebahn.

Aus der FR-A-2 318 742 ist schließlich noch ein Verfahren zum gleichzeitigen Bedrucken und Prägen von Geweben durch Sublimationstransfer bekannt, wobei die Bedruckung bei Temperaturen von 170 bis 230 °C stattfindet. Vorrichtungsbedingt ist bei dem bekannten Verfahren die Farbübertragungszeit relativ lang. Sie erfolgt bei relativ geringem Druck nahezu über den gesamten Umfang einer Abdruckwalze, über die das zu bedruckende Gewebe sowie ein Druckträger geführt sind. Die Farbübertragung ist also nicht auf einen schmalen Walzenspalt konzentriert.

Der vorliegenden Erfindung liegt nun die Aufgabe zugrunde, ein Verfahren und eine Vorrichtung der eingangs genannten Art so weiterzubilden, daß konturenscharfe, verzerrungsfreie Brillantdrucke erhalten werden und Verwerfungsprobleme sowie Schwierigkeiten beim Abziehen eines Papierdruckträgers von dem bedruckten Belag vermieden sind.

Es ist ferner Aufgabe der vorliegenden Erfindung, gefärbte oder bedruckte bahnförmige Gegenstände, insbesondere Skibeläge, aus einem Thermoplast zu schaffen, deren Drucke verzerrungsfrei sind und sich durch gute Fixierung der Druckfarbe auszeichnen und die sich ferner einwandfrei und dauerhaft an ihrer Druckseite mit einem Skikörper oder dergleichen verkleben lassen.

Verfahrensmäßig wird die gestellte Aufgabe durch die kennzeichnenden Merkmale des Anspruches 1, vorrichtungsmäßig durch die kennzeichnenden Merkmal der Ansprüche 24 und 31 und hinsichtlich des Erzeugnisses durch die kennzeichnenden Merkmale des Anspruches 23 gelöst.

Erfindungsgemäß befindet sich der zu bedruckende bahnförmige Gegenstand durch und durch im Schmelzezustand, so daß bei der Abkühlung eine gleichmäßige Kristallitbildung über den Querschnitt erfolgt. Innere thermische Spannungen können bei der erfindungsgemäßen Lösung nicht auftreten.

Ferner ist bei der Erfindung auch ganz wesentlich das kontinuierliche In-Anlage-Bringen der heißen Folie bzw. Schmelzefahne und des Druckträgers kurzzeitig während etwa einer Sekunde, entlang des schmalen Flächenstreifens, wodurch ein Ankleben des Druckträgers selbst bei hohen Anpressdrucken vermieden wird, die eine gute Penetration der Farbstoffe in den bahnförmigen Gegenstand bzw. die Folie gewährleisten. Die Farbstoffe werden in den bahnförmigen Gegenstand regelrecht « eingeschossen ». Die Bedeutung der kurzzeitigen Farbübertragung für den Erhalt konturenscharfer, verzerrungsfreier, d. h. migrationsfreier, Brillantdrucke wurde bisher nicht erkannt. Entweder wurden konstruktionsbedingt lange Farbübertragungszeiten in Kauf genommen, wie z. B. bei der Lösung nach der DE-A-2 632 368, oder es wurde auf entsprechende Hinweise verzichtet, wie z. B. in der US-A-4 059 471, in der - abgesehen von dem darin beschriebenen anderen Bedruckungsverfahren - jegliche Aussage über die Walzengeschwindigkeit und damit Kontaktzeit zwischen Druckträger und dem zu bedruckenden bahnförmigen Gegenstand fehlt.

Versuche haben gezeigt, daß recht gute Druckqualitäten beim Bedrucken einer Mischung von höchst - mit hoch molekularem Polyäthylen' (Mol-Gewicht 6-10⁵ bzw. 2,5-106) erhalten werden. Die Druckfarbe ist an den bedruckten' Stellen unter Bildung konturenscharfer Druckbilder eindiffundiert, so daß eine Beeinträchtigung der Klebverbindung zwischen der bedruckten Seite des Belages und z. B. der Unterseite oder Oberseite eines Skikörpers durch die Druckfarbe nicht stattfindet.

Vorzugsweise erfolgt in einer zweiten längerzeitigen Verfahrensstufe von ca. 10-15 Sekunden eine temperaturgesteuerte Abkühlung der bedruckten Folie. Durch diese Maßnahme wird eine gleichmäßige Kristallisation über die gesamte Dicke der bedruckten Folie gefördert. Die thermo-gesteuerte Abkühlung verhindert insbesondere den Einschluß von thermischen Spannungsnestern, die sich z. B. bei einer zu schnellen Abkühlung bilden könnten.

Die Erfindung vermeidet überraschenderweise grundsätzlich eine Vorbehandlung der zu bedruckenden Gegenstände, um überhaupt das Bedrucken zu ermöglichen, wie es bisher zum Bedrucken von Kunststoff bereits für sich bekannt geworden ist, z. B. als Einwirkung elektrischer Entladung, chemischer Wirkstoffe (z. B. durch Ätzen) oder dergleichen :
Z. B. müssen bei einem bekannten Verfahren zum Anfärben, Bedrucken und Bemalen von Formkörpern aus Polyolefinen oder Mischpolymerisaten aus Olefinen (vgl. DE-A-1 153 658) ganz spezielle Farbstoffe auf die Formkörper aufgebracht und nach dem An- bzw. Eintrocknen der Farbstoffe auf den Formkörpern letztere auf eine unter dem Kristallitschmelzpunkt des Polymeren liegende Temperatur erwärmt werden, die nach den Ausführungsbeispielen über 100 °C beträgt und während 3-10 Minuten einwirkt. Die Verwendung spezieller Farbstoffe und die beschriebene Verfahrensweise sollen ein zu starkes « Ausblühen, Wandern und Verlaufen (bluten) » verhindern.

Als besonders förderlich für den Erhalt konturenscharfer, verzerrungsfreier Druckbilder hat sich die Maßnahme nach dem Anspruch 13 herausgestellt, durch die eine ggf. sonst noch geringfügige vorhandene Rotation der Schmelze in der Stauzone im Walzenspalt (insbesondere bei größerem Unterschied der beiden Walzen) vermieden wird. Es wird eine Relativbewegung Null zwischen Farbstoff- und Schmelze-Elementen gewährleistet.

Die Maßnahmen nach den Ansprüchen 15, 16 und 28 sind besonders vorteilhaft, um ein Abreißen, Verziehen oder Zerknittern des Druckträgers bei dessen Durchgang durch die Schmelze-Stauzone zu vermeiden.

Durch die Lehre nach dem Anspruch 21 wird die Farbstärke der Bedruckung (Farbkraft) weiter erhöht bzw. ein besserer Farbkontrast erzielt. Zusätzlich ermöglicht dieses Aufkaschieren bzw. Verkleben einen geringfügigen Übertritt von Druckfarbe aus dem Belag (Folie) in den Kleber und/oder die Verstärkungsmateriallage, was das Druckbild im fertigen Verbund-Bauteil noch tiefer « fixiert».

Die Maßnahmen nach dem Anspruch 31 gestatten, bereits hergestellte (kalte) bahnförmige Gegenstände bzw. Folien nachträglich zu bedrucken, wobei zweckmäßigerweise die beheizten Anpressrollen gleichzeitig zum In-Anlage-Halten der Folie und des Druckträgers sowie zum Tempern der Folie dienen.

An Hand der Zeichnung wird die Erfindung beispielsweise näher erläutert. Es zeigen :
Figur 1 Schematisch ein erstes Ausführungsbeispiel einer Vorrichtung zur Durchführung des erfindungsgemäßen Verfahrens ;
Figur 2 einen Auschnitt von Figur 1 mit einschlägigen Diagrammen und Parametern zur Erläuterung des erfindungsgemäßen Verfahrens ;
Figur 3 die Einzelheit einer Abwandlung der Vorrichtung von Figur 1 ;
Figur 4 eine weitere Abwandlung der Vorrichtung von Fig. 1 ;
Figur 5 eine dritte Abwandlung der Vorrichtung von Fig. 1 ; und
Figur ein grundlegend anderes Ausführungsbeispiel der erfindungsgemässen Vorrichtung.

### Figur 1

Aus dem Extrusions-Werkzeug 1 tritt eine Folie 2 thermoplastischen Kunststoffs in Form einer Schmelzefahne aus. Ein Hilfs-Druckträger 3 wird von einer Vorrats-Rolle 4 abgewickelt und von einer Förder-Walze 5 zu einem mit einer beheizten Walze 6 gebildeten Walzenspalt gefördert, in dem sie mit der Folie 2 in Form einer Schmelzefahne in Anlage gebracht wird. Der Walzenspalt ist so bemessen (vgl. dazu genauer Fig. 2), dass sich eine keilförmige Stauzone 2a ausbildet, wie deutlich aus Fig. 1 ersichtlich ist. In der Stauzone 2a findet das In-Anlage-Bringen statt, das bereits in der Einleitung ausführlich beschrieben ist.

Nach Austritt der Folie 2 mit dem Hilfs-Druckträger 3 aus dem Walzenspalt zwischen den beiden Walzen 5 und 6 schliesst sich unmittelbar eine zweite Stufe an, die ebenfalls bereits ausführlich erläutert worden ist, indem die Folie 2 und der Hilfs-Druckträger 3 gemeinsam über einen grösseren Winkel des Umfangs der Walze 6 laufen, und zwar an einer Temper-Einrichtung 7 mit gesteuerter Abnahme der Temperatur ab dem Walzenspalt in Förderrichtung vorbei, bis über eine Umlenk-Walze 8 der Hilfs-Druckträger druckbild-erschöpft von der bedruckten Folie 2' zu einer Aufwickel-Rolle 9 abgeführt wird.

Die bedruckte Folie 2' läuft dann vorzugsweise an einer Nachbehandlungs-Einrichtung 12 vorbei, die mittels einer Hochfrequenz-Corona-Entladung oder anoxidierenden Beflammung einwirkt. Anschliessend wird die bedruckte Folie 2' über eine Umlenk-Walze 10 auf eine Aufwickel-Rolle 11 aufgewickelt, um später weiterverarbeitet werden zu können.

Obwohl die Walzen 5, 6 mit im wesentlichen gleichem Durchmesser dargestellt sind, versteht es sich, dass ihr Durchmesser durchaus unterschiedlich sein kann, z. B. die Walze 5 einen beträchtlich kleineren Durchmesser als die Walze 6 besitzen kann.

Die nur schematisch angedeutete Temper-Einrichtung 7 kann z. B. durch einen Kühlluftstrom-Kanal gebildet sein, wobei die Kühlluft an dem mit einem Pfeil versehenen Ende zugeführt wird.

Die Nachbehandlungs-Einrichtung 12 hat einen grundsätzlich für sich bekannten Aufbau.

Im Ausführungsbeispiel von Fig. 1 ist der Druckträger ein sogenannter Hilfs-Druckträger 3, indem er nach der Abgabe seines Druckbilds an die zu bedruckende Folie.2 von dieser wieder ausser Anlage gebracht wird, nämlich über die Umlenk-Walze auf die Aufwickel-Rolle gewickelt wird, wie bereits erläutert wurde. Es ist aber auch denkbar, dass zusätzlich der Druckträger 3 mit der Folie 2 eine dauernde Verbindung eingeht, wenn z. B. der Druckträger weitere Funktionen erfüllen soll. In diesem Fall würden die Umlenk-Walze und die Aufwickel-Rolle 9 in Fig. 1 wegfallen.

### Figur 2

Ein bevorzugtes Ausführungsbeispiel der Erfindung für eine zu bedruckende Polyäthylen-Folie ist in Fig. 2 genauer dargestellt, auf deren Einzelheiten unmittelbar verwiesen wird.

Die in Fig. 2 verwandten Symbole bedeuten :
- f = Öffnungsweite des Extrusions-Werkzeugs 1,
- s = Weite des Walzenspalts (an der engsten Stelle) zwischen den Walzen 5 und 6,
- I = Länge des Walzenspalts zwischen den Walzen 5 und 6,
- d = Dicke der Folie 2.

Ausweislich Fig. ist die Walzenspalt-Länge I genaugenommen als Länge der Stauzone 2a zu verstehen, und zwar zwischen einerseits dem in Förderrichtung (vgl. den Pfeil) ersten Auftreffen der Folie 2 auf den Umfang der Walzen 5 und 6 und andererseits der engsten, der Walzenspaltweite s entsprechenden Stelle des Walzenspalts (vgl. Fig. 2 die beiden Strichlinien, die den DoppelPfeil 1 begrenzen).

Dabei bestehen folgende Beziehungen zwischen den einzelnen Grössen :

P bezeichnet den Linien-Druck über den Umfang der Walzen 5 und 6.

Die Temperaturverteilung der Folie 2 über den Umfang der Walze 6 ist aus dem entsprechenden Diagramm « Folien-Temperatur in Fig. 2 ersichtlich. Diese Temperaturverteilung ist dadurch bedingt, dass die Folie 2, die ohnehin mit einer hohen Temperatur aus dem Extrusions-Werkzeug 1 austritt, und zwar mit ca. 225°C für hochmolekulares Polyäthylen, sich dann trotz der Wärmezufuhr von den Walzen 5 und 6, die (z. B. mittels Ölumlaufheizung) auf Temperaturen von z. B. ca. 70 °C bzw. ca. 110°C aufgeheizt sind, beim Verlassen des Walzenspalts abkühlt.

Aus Fig. ist ersichtlich, dass das erste In-Anlage-Bringen in dem Walzenspalt-Bereich stattfindet, wie er sich aus den Umfangs-Bögen von 15° und 10° (vgl. die graphische Darstellung innerhalb der Walze 5) zusammensetzt, da dort der erforderliche hohe Druck (genauer: Linien-Druck P wegen des erfindungsgemässen In-Anlage-Bringens der Folie 2 und des Druckträgers 3 in einer streifenförmigen, d. h. im wesentlichen linearen, Zone) und auch die erforderliche hohe Temperatur (vgl. auch die Folien-Temperatur-Kurve innerhalb der Walze 6 mit hohen Werten im Umfangs-Bogen von 0-15° nach der engsten Stelle des Wälzenspalts) herrschen.

Danach ist die Druckeinstellung unkritisch.

Für die Einstellung der Temperatur-Verteilung der Folie 2 in der zweiten Stufe des In-Anlage-Bringens derart, dass die Folie mit dem aufgedruckten Druckbild bei ihrer Abkühlung so temperaturgesteuert vom thermoelastischen in den festen Zustand übergeht, dass sie sich nicht verwirft und das Druckbild nicht verzerrt wird, empfiehlt sich die Verwendung der Temper-Einrichtung 7, die z. B. durch einen Warmluftstrom-Kanal oder durch Infrarot-Strahler gebildet sein kann.

Die Drehzahlen bzw. Umfangsgeschwindigkeiten der beiden Walzen 5 und 6 sollten so eingestellt werden, dass eine Null-Relativgeschwindigkeit zwischen der Folie 2 und dem Druckträger3 und damit ein sauberer Druck erzielt wird.

### Figur 3

Hier ist die Anordnung des Extrusions-Werkzeugs 1 mit seiner Öffnung relativ zum Walzenspalt zwischen den Walzen 5 und 6 so getroffen, dass der Einlaufwinkel der Folie 2 ca. 10-15° zur Walzenspalt-Mittelachse, und zwar zur Förder- Walze 5 des Hilfs-Druckträgers 3 hin, beträgt.

### Figur4

In diesem Ausführungsbeispiel sind zusätzlich gegenüber dem Ausführungsbeispiel von Fig. 1 vorgesehen :
- zur Zugspannungsregelung eine Scheiben- bzw. Band-Bremse für sich bekannten Aufbaus mit einer Welle 13, einer Scheibe 14 und BremsBacken 15 sowie ein Reibbeiag 5a auf der Förderwalze 5 des Druckträgers 3 und
- eine Vorheiz-Einrichtung 16 zum Erwärmen des Druckträgers 3 auf ca. 50-70 °C.

Auch hier darf wegen der besonderen Vorteile des Ausführungsbeispiel von Fig. 4 auf die Einleitung verwiesen werden.

### Figur 5

Hier ist zum besseren In-Anlage-Bringen bzw. -Halten der Folie 2 und des Druckträgers 3 in der zweiten Stufe des erfindungsgemässen Verfahrens eine Anpress-Einrichtung vorgesehen, die durch Anpress-Rollen 17 gebildet ist, denen eine Temper-Einrichtung in Form eines Warmluftstrom-Kanals 18 zugeordnet ist, so dass sich die in Bezug auf verschiedene Anpress-Rollen 17 angedeutete Temperatur-Abnahme in Förderrichtung ergibt.

### Figur 6

Hier ist ein im Vergleich zu Fig. 1 grundsätzlich anderes Ausführungsbeispiel gezeigt, indem nämlich die Folie 22 nicht aus einem Extrusions-Werkzeug zugeführt, sondern im zunächst kalten Zustand von einer Vorrats-Rolle 21a abgewickelt wird und dann über eine Umlenk-Walze 24a zu einer Vorheiz-Walze 26 gelangt, wo sie auf über den Kristallitschmelzpunkt ihres Materials erwärmt wird, und schliesslich an einer weiteren Umlenk-Walze 27 vorbei in den von zwei Kalander-walzen 35, 36 gebildeten Walzenspalt eintritt, dem gleichzeitig ein Druckträger 23 zugeführt wird, der vorher von einer Vorrats-Rolle 21 b über eine Umlenk-Walze24b und eine Vorheiz-Walze 25, die auf ca. 50-70 °C vorwärmt, abgewickelt worden ist.

Im von den beiden Kalander-Walzen 35 und 36 gebildeten Spalt findet das erste In-Anlage-Bringen zwischen Folie und Druckträger statt.

Anschliessend durchlaufen Folie und Druckträger eine zweite Anpress-Einrichtung 37, wobei vorteilhafterweise die Temperung durch die Anpress-Rollen 37a und 37b selbst erfolgt, indem diese entsprechend beheizt werden, und die in Fig.6 6 linken Anpress-Rollen eine niedrigere Temperatur haben als die rechten.

Von der bedruckten Folie 22' wird der druckbilderschöpfte Druckträger 23 über eine Umlenk-Walze 38 auf eine Aufwickel-Rolle 39 aufgewickelt, wogegen die bedruckte Folie 22' über Umlenk-Walzen 40 und 40a auf eine Aufwickel-Rolle 41 aufgewickelt wird.

Mit diesem Ausführungsbeispiel ist es möglich, bereits früher hergestellte Folie nachträglich zu bedrucken.

Hinsichtlich der Ausbildung des Walzenspalts zwischen den beiden Kalander-Walzen 35 und 36 gelten vorzugsweise ähnliche Überlegungen wie im Zusammenhang mit der obigen Fig. 2, nur dass hier an die Stelle der Extrusions-Werkzeug-Öffnungsweite f die Folien-Dicke d tritt.

Zur Durchführung des erfindungsgemässen Verfahrens ist auch der Einsatz einer grundsätzlich für sich bekanntgewordenen DoppelbandPresse (z. B. der Fa. Sandvik) möglich, die eine kombinierte Anpress-Wärmebehandlungs-Einrichtung aufweist, sofern in deren in Förderrichtung erstem Abschnitt besonders hohe Werte von Anpress-Druck und Temperatur eingestellt werden, um dort die erste Stufe des In-Anlage-Bringens von Folie und Druckträger des erfindungsgemässen Verfahrens durchzuführen.

Ausserdem kann die Walze 6 bzw. die KalanderWalze 36 mit einem Präge-Profil versehen werden, um gleichzeitig mit dem Bedrucken der Folie 3 bzw. 22 auch ein Prägen der später als Belag dienenden Folie vorzunehmen, wenn z. B. der Belag mit Steighilfen (z. B. Schuppen) für den Ski-Langlauf versehen werden soll.

## Patentansprüche

1. Verfahren zum Färben oder Bedrucken von bahnförmigen Gegenständen (2, 22), insbesondere Skibelägen, aus Thermoplasten, bei dem von einem kontinuierlich bewegten Druckträger (3, 23), auf dem ein Druckbild aus zuerst sublimier-und dann eindiffundierbaren Farbstoffen aufgetragen ist, die Farbe unter Einwirkung von Wärme und Druck nur entlang im wesentlichen eines schmalen Flächenstreifens quer zur gemeinsamen Förderrichtung des Belages (2, 22) und des Druckträgers (3, 23) auf den in gleicher Weise kontinuierlich bewegten Belag (2, 22) übertragen wird, dadurch gekennzeichnet, daß der Belag (2, 22) als heiße Folie von im wesentlichen durchgehenden Schmelzezustand unmittelbar ohne weitere Zwischenschicht in Anlage an den Druckträger (3, 23) gebracht wird, und daß die Übertragung der Farbe auf die Folie kurzzeitig während etwa 1 Sekunde erfolgt.

2. Verfahren nach Anspruch 1, dadurch gekennzeichnet, daß in einer zweiten längerzeitigen Verfahrensstufe von ca. 10-15 Sek. eine temperaturgesteuerte Abkühlung der bedruckten Folie erfolgt.

3. Verfahren nach Anspruch 1 oder 2, dadurch gekennzeichnet, daß das kurzzeitige In-Anlage-Bringen zur Farbübertragung in einem in Förderrichtung konvergierenden Spalt erfolgt, der zusammen mit der Fördergeschwindigkeit der Folie und des Druckträgers derart bemessen wird, daß sich eine im wesentlichen keilförmige sowie rotationsfreie Stauzone von Folien-Schmelze ausbildet.

4. Verfahren nach einem der Ansprüche 1 bis 3, bei dem die zu bedruckende Folie extrudiert wird, dadurch gekennzeichnet, daß unmittelbar im Anschluß an die Extrusion gefärbt bzw. bedruckt wird.

5. Verfahren nach einem der Ansprüche 1 bis 3, dadurch gekennzeichnet, daß eine kalte Folie wieder erhitzt und bedruckt wird.

6. Verfahren nach einem der Ansprüche 1 bis 5, dadurch gekennzeichnet, daß die Bedruckung auf einen Belag aus Olefin, insbesondere Hochdruck- oder Niederdruck-Polyäthylen, durchgeführt wird.

7. Verfahren nach einem der vorhergehenden Ansprüche, dadurch gekennzeichnet, daß als Farbstoffe für sich bekannte lichtechte Farbstoffe verwendet werden.

8. Verfahren nach einem der Ansprüche 1 bis 7, dadurch gekennzeichnet, daß als Druckträger eine bedruckte Papier-, Metall-, vorzugsweise Aluminium-, Vliesbahn oder dgl., verwendet wird.

9. Verfahren nach einem der Ansprüche 1 bis 8, dadurch gekennzeichnet, daß bei dem kurzzeitigen In-Anlage-Bringen zur Farbübertragung die Wärme bei einer Temperatur von etwa 180-250 °C einwirkt sowie der einwirkende Druck in Förderrichtung räumlich stark ansteigt.

10. Verfahren nach Anspruch 2 und 9, dadurch gekennzeichnet, daß während der Abkühlung in der zweiten Verfahrensstufe die Temperatur von ca. 200-250 °C auf ca. 50-90 °C abfällt.

11. Verfahren nach Ansprüchen 3, 4 und 9, dadurch gekennzeichnet, daß die Schmelz-Stauzone derart ausgebildet ist, daß über eine Länge (1) von ca. 5-facher Extrusions-Werkzeug-Öffnungsweite (f) (bzw. Foliendicke (d)) der Liniendruck (P) steil von ca. 1-60 N/cm ansteigt.

12. Verfahren nach einem der Ansprüche 3 bis 11, dadurch gekennzeichnet, daß der in Förderrichtung konvergierende Spalt, in den die heiße Folie eingeführt wird, von zwei Walzen, nämlich einer Förderwalze für die Folie und einer Förderwalze für den Druckträger, gebildet wird.

13. Verfahren nach Anspruch 12, dadurch gekennzeichnet, daß die heiße Folie unter einem Einlaufwinkel von ca. 10-15° zur Walzenspalt-Mittelachse in Richtung zur Förderwalze des Druckträgers hin zugeführt wird.

14. Verfahren nach Anspruch 12 oder 13, dadurch gekennzeichnet, daß die Förderwalze der Folie auf einer Temperatur von ca. 110 °C und die Förderwalze des Druckträgers auf einer Temperatur von ca. 70 °C eingestell1 werden.

15. Verfahren nach einem der vorhergehenden Ansprüche, dadurch gekennzeichnet, daß der Druckträger vorgewärmt wird.

16. Verfahren nach einem der vorhergehenden Ansprüche, dadurch gekennzeichnet, daß der Druckträger mittels eines Fördermittels, insbesondere einer aufgerauhten Walze, gefördert wird.

17. Verfahren nach einem der vorhergehenden Ansprüche, dadurch gekennzeichnet, daß die der Druckseite gegenüberliegende Seite des Belags beim Bedrucken geprägt, vorzugsweise mit Steighilfen (z. B. Schuppen) versehen werden.

18. Verfahren nach einem der Ansprüche 2 bis 17, dadurch gekennzeichnet, daß die temperaturgesteuerte Abkühlung der bedruckten Folie durch Warmluft erfolgt.

19. Verfahren nach einem der vorhergehenden Ansprüche, dadurch gekennzeichnet, daß die bedruckte Folie behandelt wird durch :
- Hochfrequenz-Corona-Entladung oder
- anoxidierendes Beflammen.

20. Verfahren nach einem der Ansprüche 1 bis 18, dadurch gekennzeichnet, daß die bedruckte Folie chemisch mit einem Primer, d. h. einem Haftvermittler, behandelt wird.

21. Verfahren nach einem der vorhergehenden Ansprüche, dadurch gekennzeichnet, daß die bedruckte Folie mittels eines transparenten oder hellen Klebers, vorzugsweise Polyurethan-Kleber, auf eine Verstärkungsmateriallage, z. B. einen hell eingefärbten glasfaserverstärkten Kunststoff, aufkaschiert wird.

22. Verfahren nach Anspruch 21, dadurch gekennzeichnet, daß das Aufkaschieren unter Wärmeeinwirkung erfolgt.

23. Gefärbter oder bedruckter bahnförmiger Gegenstand, insbesondere Skibelag, aus einem Thermoplast, dadurch gekennzeichnet, daß er nach einem Verfahren gemäß einem oder mehreren der Ansprüche 1 bis 22 bedruckt und aus einem Olefin, insbesondere aus Polyäthylen, vorzugsweise aus einer Mischung von höchst- mit hochmolekularem Polyäthylen, etwa 6.105 bzw. etwa 25 - 10⁵ Mol-Gewicht, hergestellt ist.

24. Vorrichtung zum Färben oder Bedrucken von bahnförmigen Gegenständen, insbesondere Skibelägen mit einem Walzen (5, 6)-Paar zur Ausbildung eines Walzenspalts, durch den der zu bedruckende bahnförmige Gegenstand (2) und ein Druckträger (3) hindurchgeführt sind, mit Antriebseinrichtungen für die beiden Walzen (5, 6) zum Antrieb mit im wesentlichen gleicher Umfangsgeschwindigkeit, und einem Extruder (1) zur Extrusion des bahnförmigen Gegenstandes, dadurch gekennzeichnet, daß zur Durchführung des Verfahrens nach einem der Ansprüche 1 bis 22, der Extruder (1) so dicht vor dem Walzenspalt angeordnet ist, daß der bahnförmige Gegenstand noch im durchgehenden Schmelzezustand in den Walzenspalt gelangt (Fig. 2).

25. Vorrichtung nach Anspruch 24, dadurch gekennzeichnet, daß der Walzenspalt und die gegenseitige Umfangsgeschwindigkeit der Walzen (5, 6) so gewählt sind, daß in Förderrichtung vor dem Walzenspalt eine keilförmige Stauzone (2a) der aus dem Extruder (1) als Schmelzefahne austretenden Folie (2) mit folgenden Abmessungen entsteht :
Walzenspalt s = Belag (Folien)-Dicke d,
Extrusions-Werkzeug-Öffnungsweite f = (1.0 + 1,2). Walzenspaltweite s,
Walzenspaltlänge 1 = (1 ― 10). Walzenspaltweite s,
wobei die Walzenspaltlänge vorzugsweise etwa 0,5 bis 3,0 mm beträgt.

26. Vorrichtung nach Anspruch 24 oder 25, dadurch gekennzeichnet, daß mindestens die die Folie (2) fördernde Walze (6) beheizt ist.

27. Vorrichtung nach einem der Ansprüche 24 bis 26, dadurch gekennzeichnet, daß die die Folie (2) fördernde Walze (6) mit einem Präge-Profil versehen ist.

28. Vorrichtung nach einem der Ansprüche 24 bis 27, gekennzeichnet durch einen Zugspannungsregler (13-15) für den Druckträger (3) und eine der Förderwalze (5) des Druckträgers (3) in Förderrichtung vorgeschaltete Vorheiz-Einrichtung (16) zum Erwärmen des Druckträgers (3) auf ca. 50-70 °C.

29. Vorrichtung nach einem der Ansprüche 24 bis 28, gekennzeichnet durch eine zwischen dem Walzenspalt der Stauzone (2a) und einer Umlenk-walze (8) zum Abführen des Druckträgers (3) angeordnete Temper-Einrichtung (7) mit temperaturgesteuerter Abkühlung ab dem Walzenspalt in Förderrichtung.

30. Vorrichtung nach einem der Ansprüche 24 bis 28, gekennzeichnet durch eine zwischen dem Walzenspalt der Stauzone (2a) und einer Umlenk-walze (8) zum Abführen des Druckträgers (3) angeordnete Anpress-Einrichtung (Anpress- rollen 17) zum In-Anlage-Halten der Folie (2) und des Druckträgers (3).

31. Vorrichtung zum Färben oder Bedrucken von bahnförmigen Gegenständen, insbesondere Skibelägen, mit einem Kalander-Walzenpaar (35, 36) zur Ausbildung eines Walzenspaltes, durch den der zu bedruckende bahnförmige Gegenstand (22) und ein Druckträger (23) hindurchgeführt wird, dadurch gekennzeichnet, daß zur Durchführung des Verfahrens nach einem der Ansprüche 1-22 in Förderrichtung vor den Kalender-Walzen (35, 36) des Walzenspalts je eine Vorheiz-Walze (25, 26) für den Druckträger (23) zu dessen Erwärmen auf ca. 50-70 °C bzw. für den zu bedruckenden kalten bahnförmigen Gegenstand (22) zu dessen Erwärmen auf über die Kristallitschmelztemperatur seines Materials angeordnet und den Kalander-Walzen (35, 36) beheizte Anpress-Rollen (37a, 37b) zum In-Anlage-Halten des Gegenstandes (22) und des Druckträgers (23) vor dessen Abführen und zum gleichzeitigen Tempern der Folie (22) nachgeordnet sind (Fig. 6).

## Claims

1. Method for colouring or printing web-like objects (2, 22), in particular ski coverings, consisting of thermoplastic materials, in which by a continuously moving printing carrier (3, 23), on which a printed image consisting of first of all sublimable and then diffusable colouring matter is applied, the ink is transferred under the action of heat and pressure solely along substantially one narrow surface strip at right angles to the common conveying direction of the covering (2, 22) and of the printing carrier (3, 23) to the covering (2, 22) moving continuously in the same manner, characterised in that the covering (2, 22) is brought as a hot foil in a substantially continuous molten state directly without a further intermediate layer into contact with the printing carrier (3, 23) and that the transfer of ink to the foil takes place for a short time for approximately one second.

2. Method according to claim 1, characterised in that in a second longer stage of the method of approximately ten to fifteen seconds, temperature-controlled cooling of the printed foil takes place.

3. Method according to claim 1 or 2, characterised in that the brief contact for the transfer of ink takes place in a gap converging in the conveying direction, which together with the conveying speed of the foil and of the printing carrier has dimensions such that a substantially wedge-shaped as well as rotation-free accumulation area of molten foil forms.

4. Method according to one of claims 1 to 3, in which the foil to be printed is extruded, characterised in that directly after the extrusion, colouring or printing is carried out.

5. Method according to one of claims 1 to 3, characterised in that a cold foil is reheated and printed.

6. Method according to one of claims 1 to 5, characterised in that printing is carried out on a covering of olefin, in particular high pressure or low pressure polyethylene.

7. Method according to one of the preceding claims, characterised in that known non-fading colouring agents are used as the colouring agents.

8. Method according to one of claims 1 to 7, characterised in that a printed paper, metal, preferably aluminium, fleece web or the like is used as the printing carrier.

9. Method according to one of claims 1 to 8, characterised in that during the brief contact for the transfer of ink, the heat acts at a temperature of approximately 180 to 250 °C and the pressure applied in the conveying direction increases sharply spatially.

10. Method according to claims 2 and 9, characterised in that during cooling in the second stage of the method, the temperature drops from approximately 200 to 250 °C to approximately 50 to 90 °C.

11. Method according to claims 3, 4 and 9, characterised in that the molten accumulation area is constructed so that over a length (1) of approximately five times the extrusion tool opening width (f) (or foil ticknessd), the linear pressure (P) increases steeply from approximately 1-60 N/cm.

12. Method according to one of claims 3 to 11, characterised in that the gap converging in the conveying direction, into which the hot foil is introduced, is formed by two rollers, namely a conveying roller for the foil and conveying roller for the printing carrier.

13. Method according to claim 12, characterised in that the hot foil is supplied at an inlet angle of approximately 10 to 15° with respect to the central axis of the roll gap in the direction of the conveying roller for the printing carrier.

14. Method according to claim 12 or 13, characterised in that the conveying roller for the foil is adjusted to a temperature of approximately 110°C and the conveying roller for the printing carrier is adjusted to a temperature of approximately 70 °C.

15. Method according to one of the preceding claims, characterised in that the printing carrier is preheated.

16. Method according to one of the preceding claims, characterised in that the printing carrier is conveyed by conveying means, in particular a roughened roller.

17. Method according to one of the preceding claims, characterised in that the side of the covering located opposite the printed side is embossed during printing, preferably provided with rising aids (for example scales).

18. Method according to one of claims 2 to 17, characterised in that the temperature-controlled cooling of the printed foil is carried out with warm air.

19. Method according to one of the preceding claims, characterised in that the printed foil is treated by :
- high frequency coronal discharge or
- oxidizing.. flaming treatment.

20. Method according to one of claims 1 to 18, characterised in that the printed foil is treated chemically with a primer, for example a substance providing the ability to adhere.

21. Method according to one of the preceding claims, characterised in that the printed foil is laminated by means of a transparent or light coloured adhesive, preferably polyurethane adhesive, on a layer of strengthening material, for example a synthetic material dyed a light colour and strengthened with glass fibres.

22. Method according to claim 21, characterised in that the lamination takes place under the action of heat.

23. Coloured or printed web-like object, in particular a ski covering consisting of a thermoplastic material, characterised in that after a method according to one or more of claims 1 to 22 it is printed and is made from an olefin, in particular polyethylene, preferably from a mixture of polyethylene of maximum and high molecular weight, approximately 6 - 10⁵ or approximately 25.105 molecular weight.

24. Apparatus for colouring or printing web-like objects, in particular ski coverings with a pair of rollers (5, 6) for forming a roll gap, through which the web-like object (2) to be printed and a printing carrier (3) are guided, with driving devices for the two rollers (5, 6) for driving at substantially the same peripheral speed and an extruder (1) for the extrusion of the web-like object, characterised in that for carrying out the method according to one of claims 1 to 22, the extruder (1) is located so close in front of the roll gap that the web-like object arrives in the roll gap still in the continuously molten state (figure 2).

25. Apparatus according to claim 24, characterised in that the roll gap and the mutual peripheral speed of the rollers (5, 6) are chosen so that in the conveying direction in front of the roll gap, a wedge-shaped accumulation area (2a) of the foil (2) emerging from the extruder (1) as a molten web is formed with the following dimensions :
roll gap s = covering (foil) thickness d,
extrusion tool opening width f = (1.0 - 1.2) - roll gap width s,
roll gap length I = (1 ÷. 10) - roll gap width s,
in which case the roll gap length preferably amounts to approximately 0.5 to 3.0 mm.

26. Apparatus according to claim 24 or 25, characterised in that at least the roller (6) conveying the foil (2) is heated.

27. Apparatus according to one of claims 24 to 26, characterised in that the roller (6) conveying the foil (2) is provided with an embossing profile.

28. Apparatus according to one of claims 24 to 27, characterised by a tensile stress regulator (13-15) for the printing carrier (3) and a pre-heating device (16) preceding the conveying roller (5) of the printing carrier (3) in the conveying direction, for heating the printing carrier (3) to approximately 50 to 70 °C.

29. Apparatus according to one of claims 24 to 28, characterised by a tempering device (7) located between the roll gap of the accumulation area (2a) and a guide roller (8) for the delivery of the printing carrier (3), with temperature-controlled cooling from the roll gap in the conveying direction.

30. Apparatus according to one of claims 24 to 28, characterised by a pressure device (pressure rollers 17) located between the roll gap of the accumulation area (2a) and a guide roller (8) for the delivery of the printing carrier (3), for keeping the foil (2) and the printing carrier (3) in contact.

31. Apparatus for colouring or printing web-like objects, in particular ski coverings, with a pair of calender rollers (35, 36) for forming a roll gap, through which the web-like object (22) to be printed and a printing carrier (23) is guided, characterised in that for carrying out the method according to one of claims 1 to 22 located in the conveying direction in front of the calender rollers (35, 36) of the roll gap is a pre-heating roller (25, 26) respectively for the printing carrier (23) for heating it to a temperature of approximately 50 to 70° or for the cold web-like object (22) to be printed, for heating it to above the crystallite melting temperature of its material and the calender rollers (35, 36) are followed by heated pressure rollers (37a, 37b) for keeping the object (22) and the printing carrier (23) in contact before the carrier (23) is discharged and for the simultaneous tempering of the foil (22) (figure 6).

## Revendications

1. Procédé pour la coloration ou l'impression d'objets en forme de bande (2, 22), notamment de revêtements de ski, en matière thermoplastique, dans lequel, à partir d'un support d'impression (3, 23) déplacé de façon continue, et sur lequel a été déposée une image d'impression formée de colorants pouvant d'abord se sublimer puis pénétrer par diffusion, la couleur est transférée, avec action de chaleur et de pression, seulement le long d'essentiellement une bande superficielle étroite perpendiculairement à la direction commune de transport du revêtement (2, 22) et du support d'impression (3, 23), sur le revêtement (2, 22) déplacé de façon continue de la même manière, caractérisé en ce que le revêtement (2, 22) est appliqué sous la forme d'une feuille chaude, dans une condition de fusion sensiblement traversante, directement sans autre couche intermédiaire, contre le support d'impression (3, 23) et en ce que le transfert de la couleur sur la feuille s'effectue pendant une courte période d'environ 1 seconde.

2. Procédé selon la revendication 1, caractérisé en ce que, dans une seconde étape opératoire de durée plus longue d'environ 10 à 15 secondes, on effectue un refroidissement, contrôlé en température, de la feuille imprimée.

3. Procédé selon l'une des revendications 1 ou 2, caractérisé en ce que l'application de courte durée pour la transmission de couleur est effectuée dans un intervalle convergeant dans la direction de transport et qui est dimensionné, en même temps que la vitesse de transport de la feuille et du support d'impression, de manière à obtenir une zone d'équilibre de fusion de feuille, sensiblement en forme de coin et exempte de rotation.

4. Procédé selon l'une des revendications 1 à 3, dans lequel la feuille à imprimer est extrudée, caractérisé en ce qu'elle est colorée ou imprimée immédiatement à la suite de l'extrusion.

5. Procédé selon l'une des revendications 1 à 3, caractérisé en ce qu'une feuille froide est à nouveau chauffée et imprimée.

6. Procédé selon l'une des revendications 1 à 5, caractérisé en ce que l'impression est effectuée sur un revêtement en oléfine, notamment en polyéthylène haute pression ou basse pression.

7. Procédé selon l'une des revendications précédentes, caractérisé en ce que l'on utilise comme colorants des colorants résistants à la lumière connus en soi.

8. Procédé selon l'une des revendications 1 à 7, caractérisé en ce que l'on utilise comme support d'impression une bande imprimée de papier, de métal, de préférence d'aluminium, une presse ou analogue.

9. Procédé selon l'une des revendications 1 à 8, caractérisé en ce que, dans l'étape d'application de courte durée pour la transmission de couleur, la chaleur agit à une température d'environ 180 à 250 °C et la pression exercée augmente fortement et spatialement dans la direction de transport.

10. Procédé selon l'une des revendications 2 et 9, caractérisé en ce que, pendant le refroidissement dans la seconde étape opératoire, la température diminue d'environ 200-250°C jusqu'à environ 50-90 °C.

11. Procédé selon l'une des revendications 3. 4 et 9, caractérisé en ce que la zone d'équilibre de fusion est agencée de telle sorte que, sur une longueur (I) d'environ 5 fois la largeur d'ouverture (f) de l'outil d'extrusion (ou l'épaisseur de feuille (d)) la pression linéaire (P) augmente rapidement d'environ 1 à 60 N/cm.

12. Procédé selon l'une des revendications 3 à 11, caractérisé en ce que l'intervalle, convergeant dans la direction de transport et dans lequel est introduite la feuille chaude, est formé par deux cylindres, à savoir un cylindre de transport de la feuille et un cylindre de transport du support d'impression.

13. Procédé selon la revendication 12, caractérisé en ce que la feuille chaude est introduite en direction du cylindre de transport du support d'impression avec un angle d'entrée d'environ 10 à 15° par rapport à l'axe moyen de l'intervalle entre cylindres.

14. Procédé selon l'une des revendications 12 ou 13, caractérisé en ce que le cylindre de transport de la feuille est réglé à une température d'environ 110°C et en ce que le cylindre de transport du support d'impression est réglé à une température d'environ 70 °C.

15. Procédé selon l'une des revendications précédentes, caractérisé en ce que le support d'impression est préchauffé.

16. Procédé selon l'une des revendications précédentes, caractérisé en ce que le support d'impression est entraîné à l'aide d'un agent de transport, notamment un cylindre à surface rugueuse.

17. Procédé selon l'une des revendications précédentes, caractérisé en ce que le côté du revêtement qui est opposé au côté d'impression est soumis à une empreinte en cours d'impression, de préférence en étant pourvu d'auxiliaires d'ascension (par exemple des écailles).

18. Procédé selon l'une des revendications 2 à 17, caractérisé en ce que le refroidissement, contrôlé en température, de la feuille imprimée est assuré par de l'air chaud.

19. Procédé selon l'une des revendications précédentes, caractérisé en ce que la feuille imprimée est traitée par :
- décharge corona à haute fréquence ou bien,
- traitement par flamme non oxydante.

20. Procédé selon l'une des revendications 1 à 18, caractérisé en ce que la feuille imprimée est traitée chimiquement à l'aide d'un enduit, par exemple un agent assurant l'adhérence.

21. Procédé selon l'une des revendications précédentes, caractérisé en ce que la feuille imprimée est appliquée sur une couche de matière de renforcement, par exemple une couche de matière plastique de coloration claire et renforcée par des fibres de verre, au moyen d'un adhésif transparent ou clair, de préférence un adhésif à base de polyuréthane.

22. Procédé selon la revendication 21, caractérisé en ce que l'application est effectuée avec échauffement.

23. Objet en forme de bande coloré ou imprimé, notamment revêtement de ski, formé d'une matière thermoplastique, caractérisé en ce qu'il est imprimé conformément à un procédé selon une ou plusieurs des revendications 1 à 22 et en ce qu'il est fabriqué à partir d'une oléfine, notamment de polyéthylène, de préférence à partir d'un mélange de polyéthylène de poids moléculaire très élevé avec du polyéthylène de poids moléculaire élevé, correspondant à un poids moléculaire d'environ 6. 105 et d'environ 25· 1₀⁵_{.}

24. Dispositif pour colorer ou imprimer des objets en forme de bande, notamment des revêtements de ski, comportant une paire de cylindres (5, 6) pour former un intervalle de laminage entre cylindres dans lequel on fait passer l'objet en forme de bande à imprimer (2) et un support d'impression (3), des dispositifs d'entraînement des deux cylindres (5, 6) pour les entraîner à des vitesses périphériques essentiellement égales, et une extrudeuse (1) pour l'extrusion de l'objet en forme de bande, caractérisé en ce que, pour la mise en oeuvre du procédé selon l'une des revendications 1 à 22, l'extrudeuse (1) est disposée suffisamment proche et en amont de l'intervalle entre cylindres pour que l'objet en forme de bande parvienne encore dans la condition de fusion intégrale dans l'intervalle entre cylindres (figure 2).

25. Dispositif selon la revendication 24, caractérisé en ce que l'intervalle entre cylindres et la vitesse périphérique relative des cylindres (5, 6) sont choisis de manière à créer, dans la direction de transport en amont de l'intervalle entre cylindres, une zone d'équilibre en forme de coin (2a) dans la feuille (2), sortant de l'extrudeuse (1) sous forme d'une bande de fusion, cette zone ayant les dimensions suivantes :
- intervalle entre cylindres s = épaisseur de revêtement (feuille) d,
- largeur d'ouverture f de l'outil d'extrusion = (1,0 - 1,2) - largeur d'intervalle entre cylindres s,
- longueur d'intervalle entre cylindres I = (1 ÷ 10) - largeur d'intervalle entre cylindres s, la longueur de l'intervalle entre cylindres étant de préférence comprise entre environ 0,5 et 3,0 mm.

26. Dispositif selon l'une des revendications 24 ou 25, caractérisé en ce qu'au moins le cylindre (6) assurant le transport de la feuille (2) est chauffé.

27. Dispositif selon l'une des revendications 24 à 26, caractérisé en ce que le cylindre (6) transportant la feuille (2) est pourvu d'un profil d'empreinte.

28. Dispositif selon l'une des revendications 24 à 27, caractérisé en ce qu'il est prévu un régulateur de traction (13-15) pour le support d'impression (3) et un dispositif de préchauffage (16), disposé, en considérant la direction de transport, en amont du cylindre de transport (5) du support d'impression (3) et servant à chauffer le support d'impression (3) jusqu'à environ 50 à 70 °C.

29. Dispositif selon l'une des revendications 24 à 28, caractérisé en ce qu'il est prévu un dispositif de contrôle de température (7), placé entre l'intervalle entre cylindres définissant la zone d'équilibre (2a) et un cylindre de renvoi (8) pour évacuer le support d'impression (3), ce dispositif assurant un refroidissement contrôlé en température, à partir de l'intervalle entre cylindres dans la direction de transport.

30. Dispositif selon l'une des revendications 24 à 28, caractérisé en ce qu'il est prévu un dispositif presseur (rouleaux presseurs 17) qui est placé entre l'intervalle entre cylindres définissant la zone d'équilibre (2a) et un cylindre de renvoi (8) servant à évacuer le support d'impression (3), ledit dispositif servant à maintenir appliquer la feuille (2) contre le support d'impression (3).

31. Dispositif pour la coloration ou l'impression d'objets en forme de bande, notamment des revêtements de ski, comportant une paire de cylindres de calandrage (35, 36) pour former un intervalle entre cylindres dans lequel on fait passer l'objet en forme de bande à imprimer (22) et un support d'impression (23), caractérisé en ce que, pour la mise en oeuvre du procédé selon l'une des revendications 1 à 22, il est prévu, dans la direction de transport en amont des cylindres de calandrage(35, 36) définissant l'intervalle entre cylindres, respectivement un cylindre de préchauffage (25, 26) pour chauffer le support d'impression (23) jusqu'à environ 50 à 70 °C ou bien pour chauffer l'objet froid en forme de bande à imprimer (22) jusqu'à une température de fusion de cristallite de sa matière et en ce qu'il est prévu en aval des cylindres de calandrage (35, 36) des rouleaux presseurs chauffés (37a, 37b) pour maintenir appliqués l'un contre l'autre l'objet (22) et le support d'impression (23) avant l'évacuation de celui-ci et pour assurer simultanément le contrôle de température de la feuille (22) (figure 6).
